# EUROPÄISCHE PATENTSCHRIFT

(11) **EP 0 384 206 B1**
(45) Veröffentlichungstag und Bekanntmachung des Hinweises auf die Patenterteilung: **05.05.1993**
(21) Anmeldenummer: 90102279.8
(22) Anmeldetag: 06.02.1990
(51) Int. Cl.: H01F 7/18

(54) **Elektromagnet mit einem Tauchanker**
Electromagnet with a plunger
Electro-aimant avec plongeur

(30) Priorität: 18.02.1989 DE 3905023
(43) Veröffentlichungstag der Anmeldung: 29.08.1990
(73) Patentinhaber: J.M. Voith GmbH, D-89522 Heidenheim (DE)
(72) Erfinder: Dick, Heinrich, D-7921 Nattheim (DE)
(74) Vertreter: Weitzel, Wolfgang, Dr.-Ing.

(56) Entgegenhaltungen:
- EP-A- 0 067 298
- EP-A- 0 172 712
- DE-A- 2 930 995
- DE-A- 3 147 559
- DE-A- 3 605 216
- DE-C- 2 720 877

## Beschreibung

Die Erfindung betrifft einen Elektromagneten mit einem Tauchanker, im einzelnen mit den im Oberbegriff des Anspruches 1 angegebenen Merkmalen. Ein derartiger Elektromagnet ist bekannt aus der DE-PS 27 20 877 (=GB 1571769) und dient vorzugsweise zum Steuern eines hydraulischen Druckregelventils. Die Regeleinrichtung des bekannten, wie auch des erfindungsgemässen Elektromagneten dient zum selbsttätigen Angleichen der Magnetkraft an einen Sollwert. Dies soll unabhängig vom Weg, d.h. von der Stellung des Tauchankers in der Ankerhubstrecke erfolgen. Hierzu wird der Regeleinrichtung ein Meßwert für die augenblickliche magnetische Induktion zugeführt, wobei die Messung durch das im Oberbegriff des Anspruchs 1 genannte Geberelement erfolgt. In der Regeleinrichtung werden der Meßwert und der Sollwert miteinander verglichen; bei Vorhandensein einer Abweichung zwischen dem gemessenen Wert und dem Sollwert löst die Regeleinrichtung selbsttätig ein Verändern des Erregerstromes aus, derart, daß sich der Meßwert dem Sollwert nähert.

Bei dem bekannten Elektromagneten ist das Geberelement im Arbeitsluftspalt, d. h. zwischen dem beweglichen Tauchanker und dem feststehenden Polstück angeordnet. Der Vorteil dieser Anordnung besteht darin, daß die aktive Fläche des Geberelements (das vorzugsweise als Hallgenerator ausgebildet ist) vom magnetischen Fluß senkrecht durchsetzt wird. (Die aktive Fläche des Geberelementes ist die Ebene, in der sich die Ladungsträger bewegen, und diese Ebene liegt parallel zum Arbeitsluftspalt.

Unter diesen Bedingungen hat die im Arbeitsluftspalt gemessene Induktion eine optimale Korrelation zur Magnetkraft). Deshalb bietet diese bekannte Anordnung des Geberelements optimale Voraussetzungen dafür, daß die genannte Regeleinrichtung den oben beschriebenen Zweck erfüllen kann. Ein Nachteil der bekannten Anordnung des Geberelements besteht jedoch darin, daß es sich an einer Stelle befindet, wo es mechanisch relativ leicht verletzbar ist und wo es unter bestimmten Umständen einer aggresiven, aus dem Druckregelventil eindringenden Flüssigkeit ausgesetzt ist.

Ein Versuch zur Lösung dieses Problems ist bekannt aus der DE-OS 36 05 216. Dort ist das Geberelement seitlich außerhalb des von der Magnetspule umhüllten Innenraumes angeordnet, und zwar im Bereich derjenigen Stirnseite der Magnetspule, von welcher sich der Tauchanker in das Innere der Magnetspule hinein erstreckt. Das Geberelement liegt dort in einem Bereich, der gegen den Zutritt von Flüssigkeit abgedichtet ist. Diese Anordnung des Geberelements hat aber den Nachteil, daß nicht nur der für das Einstellen der Magnetkraft relevante Nutz-Magnetfluß gemessen wird, sondern auch ein sogenannter Streufluß, dessen Größe von der augenblicklichen Breite des Arbeitsluftspaltes abhängig ist. Der genannte Streufluß nimmt mit einer Verringerung des Arbeitsluftspaltes ab. Tritt nun die Regeleinrichtung in Aktion, so ergibt sich daher eine unerwünschte Abhängigkeit des magnetischen Flusses (und somit der Magnetkraft) von der Breite des Arbeitsluftspaltes zwischen Tauchanker und Polstück.

Der Erfindung liegt deshalb die Aufgabe zugrunde, den aus der DE-PS 27 20 877 bekannten Elektromagneten dahingehend zu verbessern, daß das Geberelement an einem sichereren Platz untergebracht werden kann als bisher, und zwar ohne Verlust des bisherigen Vorteils, daß der magnetische Fluß (und hierdurch die Magnetkraft) mit hoher Genauigkeit gemessen werden kann. Insbesondere soll vermieden werden, daß ein sogenannter Streufluß das Meßergebnis verfälscht.

Diese Aufgabe wird durch die kennzeichnenden Merkmale des Anspruches 1 gelöst.

Der Anspruch 1 besagt mit anderen Worten, daß ein Ringspalt das Polstück in zwei, im wesentlichen koaxial ineinander liegende und magnetisch voneinander isolierte Polstückteile unterteilt. Hierdurch liegt in dem Ringspalt, der nun das Geberelement aufnimmt, eine ziemlich genau radiale Richtung des magnetischen Flusses vor. Das Geberelement wird derart in den Ringspalt eingesetzt, daß seine aktive Fläche parallel zum Ringspalt liegt. Dies hat zur Folge, daß die aktive Fläche des Geberelements wiederum senkrecht vom magnetischen Fluß durchsetzt wird.

Außerdem liegt das Geberelement (verglichen mit der DE-OS 36 05 216) nicht mehr im Bereich desjenigen Endes der Magnetspule, vom welchen sich der Tauchanker in das Innere der Magnetspule hinein erstreckt. Statt dessen liegt das Geberelement nun mehr im Bereich des gegenüberliegenden Endes der Magnetspule, also dort, wo sich das feststehende Polstück in den Innenraum der Magnetspule hinein erstreckt. Alle diese Maßnahmen bewirken, daß das (vorzugsweise als Hallgenerator ausgebildete) Geberelement ausschließlich (oder nahezu ausschließlich) vom Nutz-Magnetfluß durchsetzt wird, d.h. von dem durch den Tauchanker hindurchgehenden Magnetfluß. Das Geberelement ist hierbei zumindest weitgehend frei von störendem Streufluß. Es ist zugleich - abweichend von DE-PS 27 20 877 - an einer außerordentlich gut geschützten Stelle angeordnet. Die Gefahr einer Verletzung des Geberelements ist nunmehr nahezu gleich Null. Die erfindungsgemäße Anordnung hat darüber hinaus auch noch den Vorteil, daß der magnetische Widerstand des Ringspaltes (der das Geberelement aufnimmt) wegen der ziemlich großen Mantelfläche des Ringspaltes verhältnismäßig klein bleibt.

Außerdem kann man nunmehr das Geberelement gegen Flüssigkeiten, insbesondere gegen aggresive Flüssigkeiten, schützen. Hierzu wird man den Ringspalt an der dem Tauchanker zugewandten Stirnseite des Polstücks mit einem nicht-magnetischen Werkstoff verschließen (Anspruch 2). Dies ist dann besonders wichtig, wenn der erfindungsgemäße Elektromagnet zum Steuern eines hydraulischen Druckregelventils angewandt wird und somit unmittelbar an dieses angebaut ist.

Der Ringspalt kann unterschiedlich geformt sein, z.B. konisch und/oder mit einem Absatz. Bevorzugt wird jedoch die Zylindermantel-Form (Anspruch 3), um die Fertigung zu vereinfachen. Die lichte Weite des Ringspaltes kann über die Länge des Elektromagneten variieren, vorzugsweise macht man sie jedoch konstant.

Die oben beschriebene Wirkung, nämlich daß am Geberelement der durch den Tauchanker gehende Fluß gemessen wird, kann noch dadurch verbessert werden, daß man den magnetischen Widerstand im feststehenden Polstück zu beiden Seiten des Ringspaltes wenigstens angenähert gleich macht, sofern der Arbeitsluftspalt (d.h. der Abstand zwischen dem Tauchanker und dem Polstück) den kleinstmöglichen Wert annimmt. Diese Angleichung des magnetischen Widerstandes in den beiden Bereichen des Polstückes läßt sich in besonders einfacher Weise dadurch realisieren, daß man im Tauchanker auf der dem feststehenden Polstück zugewandten Stirnseite eine ringförmige Ausnehmung vorsieht (Anspruch 4). Deren Tiefe kann durch Versuch oder Berechnung ermittelt werden. Dabei kann man erreichen, daß die Magnetkraft vollkommen wegunabhängig ist. Oder man kann, falls erwünscht, eine bestimmte Wegabhängigkeit der Magnetkraft erzielen.

Die genannte Regeleinrichtung und die dazugehörenden Elektronik-Bauteile werden vorzugsweise - wie aus der DE-PS 27 20 877 bekannt - zwischen der äußeren Stirnseite des Polstücks und der zu steuernden Einrichtung (z. B. Druckregelventil) in einem sogenannten Elektronikraum angeordnet. Hierbei ist es zweckmäßig, wenn der Ringspalt - wenigstens dort, wo das Geberelement angeordnet wird - zum Elektronikraum hin offen ist (Anspruch 5). Dies erleichtert sehr die Montage des Geberelements und der der dazugehörenden elektrischen Leitungen.

Ein Ausführungsbeispiel der Erfindung wird nachfolgend anhand der Zeichnung beschrieben. Diese zeigt einen Längsschnitt durch einen Elektromagneten, der ein Druckregelventil steuert.

Das dargestellte elektrisch gesteuerte Druckregelventil dient zum Umsetzen einer elektrischen Größe, einer Führungsgröße, in eine analoge hydraulische Größe. Es handelt sich also um einen elektrohydraulischen Signalumsetzer.

Das Gerät umfaßt ein Ventilgehäuse (10) mit einer zentrischen Bohrung (11) für einen Ventilkolben (12), ferner mit Eingang (13), Ausgang (14), Abfluß (15) und Leckölabfluß (16).

Wie symbolisch dargestellt ist, kann an den Eingang (13) die Druckleitung (8) einer Pumpe (7) angeschlossen werden und an den Ausgang (14) eine Leitung (6), die den geregelten Druck, d.h. die hydraulische Ausgangsgröße, einem Verbraucher (5) zuführt. Der Ausgang (14) steht über Bohrungen (17) mit der einen Stirnseite (18) des Kolbens (12) in Leitungsverbindung. Auf der gegenüberliegenden Stirnseite (19) liegt eine Stellstange (20) an, die das Stellglied eines insgesamt mit (9) bezeichneten Elektromagneten bildet.

Dieser umfaßt im wesentlichen ein Magnetgehäuse (21), eine Magnetspule (22), einen beweglichen Tauchanker (26) und ein feststehendes, zweiteiliges Polstück (23, 43). Letzteres besteht aus einem äußeren Polstückteil (23) und aus einem inneren Polstückteil (43). Beide Polstückteile (23 und 43) sind vorzugsweise rotationssymmetrisch geformt und zueinander sowie zum Tauchanker (26) und zur Magnetspule (22) koaxial angeordnet. Zwischen den beiden Polstückteilen (23 und 43) befindet sich, als magnetische Isolierung, ein vorzugsweise zylindermantelförmiger Ringspalt (44), in dem sich ein als Hallgenerator ausgebildetes Geberelement (31) befindet. Der Ringspalt ist weitgehend durch ein magnetisch nicht leitfähiges Material (45) ausgefüllt. Man verwendet hierzu z. B. Messing, Silberlot oder dergleichen. Mechanisch bilden die beiden Polstückteile (23, 43) somit ein Einheit. Nur im Bereich des Hallgenerators (31) ist der Ringspalt (44) am (in der Zeichnung) rechten Ende offen.

Man erkennt ferner einen Anschlußstutzen (24) für eine elektrische Steckverbindung (25), die zum Zuführen einer elektrischen Führungsgröße und zur Energieversorgung dient. In den beweglichen Tauchanker (26), ist die genannte Stellstange (20) eingeschraubt. Am (in der Zeichnung linken) Ende des Magnetgehäuses (21) gleitet der Tauchanker (26) in einer Buchse (28).

In dem zwischen Polstück (23, 43) und Ventilgehäuse (10) befindlichen Zwischenraum ("Elektronikraum" 39) ist eine Leiterplatte (30) für eine Regeleinrichtung an das Polstück (23, 43) angesetzt. Die Regeleinrichtung dient zum Konstanthalten der Magnetkraft auf einen Wert, der durch die Führungsgröße (Sollwert) vorgegeben werden kann, wobei die Magnetkraft (oder "Ankeranzugskraft") unabhängig von der Stellung des Tauchankers (26) in der Ankerhubstrecke ist. Als Regelgröße (Meßgröße) dient hierbei die magnetische Induktion, die durch den genannten Hallgenerator (31) gemessen wird. Der im Ringspalt (44) angeordnete Hallgenerator (31) ist über vier Leitungen, zwei Meßleitungen und zwei Steuerstromleitungen, mit der Leiterplatte (30) verbunden. Von diesen vier Leitungen ist nur eine bei (32) angedeutet. Das Einstellen der Ankeranzugskraft erfolgt durch Verändern des über die Leitung (33) durch die Magnetspule (22) fließenden Erregerstromes.

Die auf der Leiterplatte (30) angeordneten Elektronikbauteile der Regeleinrichtung sind in der Zeichnung bei z.B. 34, 35 und 36 angedeutet. Die von der Steckverbindung (25) zur Leiterplatte (30) führenden Anschlußleitungen sind mit (37) bezeichnet. Die Magnetspule (22), das Polstück (23, 43) und die Leiterplatte (30) sind in Achsrichtung durch einen Sicherungsring (38) fixiert. Die Leiterplatte (30) ist eine kreisrunde Scheibe. Durch deren Zentrum erstreckt sich die Stellstange (20) und eine Hülse (27), die dichtend in das Polstück-Innenteil (43) hineinragt. Die Hülse (27) ist mit einer Zwischenscheibe (27a) verbunden, die zwischen Ventilgehäuse (10) und Magnetgehäuse (21) ruht. Hierdurch sind der Ringspalt (44) und der Elektronikraum (39) gegen den Ventil-Innenraum abgedichtet. Zusätzlich kann der Elektronikraum (39) mit einer Kunststoffmasse ausgegossen werden.

Der Tauchanker (26) hat auf seiner dem Polstück (23, 43) zugewandten Stirnseite einen Absatz (46) mit der Tiefe (t).

## Patentansprüche

1. Elektromagnet (9) mit einem Tauchanker (26), einer feststehenden, im wesentlichen ringförmigen Magnetspule (22) und mit den folgenden Merkmalen:
a) ein feststehendes Polstück (23) erstreckt sich von der einen Stirnseite der Magnetspule (22) in deren Innenraum hinein;
b) der in Achsrichtung bewegliche Tauchanker (26) erstreckt sich von der anderen Stirnseite der Magnetspule (22) in deren Innenraum hinein;
c) eine zum Einstellen der Ankeranzugskraft dienende Regeleinrichtung umfaßt ein Geberelement (31), das den magnetischen Fluß mißt;
gekennzeichnet durch die folgenden weiteren Merkmale:
d) durch das gesamte Polstück (23, 43) erstreckt sich ein zum Elektromagneten (9) im wesentlichen koaxial angeordneter Ringspalt (44), so daß das Polstück in zwei voneinander magnetisch isolierte Polstückteile unterteilt ist;
e) das Geberelement (31) ist in dem Ringspalt (44) zwischen den beiden Polstückteilen (23,43) angeordnet.

2. Elektromagnet nach Anspruch 1, dadurch gekennzeichnet, daß der Ringspalt (44) an seinem dem Tauchanker (26) zugewandten Ende durch ein magnetisch nicht leitfähiges Material (45) verschlossen ist.

3. Elektromagnet nach Anspruch 1 oder 2 dadurch gekennzeichnet, daß der Ringspalt (44) zylindermantelförmig ist.

4. Elektromagnet nach einem der Ansprüche 1 bis 3, dadurch gekennzeichnet, daß der Tauchanker (26) auf seiner dem feststehenden Polstück (23/43) zugewandten Stirnseite eine ringförmige Ausnehmung in Form eines Absatzes (46) aufweist, wobei die Tiefe (t) der Ausnehmung so bemessen ist, daß der magnetische Widerstand im feststehenden Polstück (23/43) zu beiden Seiten des Ringspaltes (44) wenigstens angenähert gleich ist, sofern der Arbeitsluftspalt den kleinstmöglichen Wert annimmt.

5. Elektromagnet nach einem der Ansprüche 1 bis 4, bei dem die genannte Regeleinrichtung zwischen der äußeren Stirnseite des Polstücks (23, 43) und der zu steuernden Einrichtung (10 bis 16) in einem Elektronikraum (39) angeordnet ist, dadurch gekennzeichnet, daß der Ringspalt (44) zumindest im Bereich des Geberelements (31), zum Elektronikraum (39) hin offen ist.

## Claims

1. An electromagnet (9) with a plunger armature (26), a fixed and substantially ring-shaped magnetic coil (22) and with the following features:
a) a fixed pole piece (23) extends from one end face of the magnetic coil (22) into the interior thereof;
b) the plunger armature (26) which is adapted for movement in the axial direction extends from the other end face of the magnetic coil (22) into its interior;
c) a regulating device which serves for adjustment of the armature attraction force comprises a transmitter element (31) which measures the magnetic flux,
characterised by the following further features:
d) an annular gap disposed substantially coaxially of the electromagnetic (9) extends through the entire pole piece (23, 43) so that the pole piece is subdivided into two partial pole pieces which are magnetically insulated from each other;
e) the transmitter element (31) is disposed in the annular gap (44) between the two pole piece portions (23, 43).

2. An electromagnet according to Claim 1, characterised in that, at its end which is towards the plunger armature (26), the annular gap (44) is closed by a material (45) which is not magnetically conductive.

3. An electromagnet according to Claim 1 or 2, characterised in that the annular gap (44) is in the form of a cylinder shell.

4. An electromagnet according to one of Claims 1 to 3, characterised in that the plunger armature (26) has at its end which is towards the fixed pole piece (23, 43) an annular recess in the form of a step (46), the depth (t) of the recess being so dimensioned that the magnetic resistance in the fixed pole piece (23, 43) is at least virtually the same on both sides of the annular gap (44), if the working air gap assumes the lowest possible level.

5. An electromagnet according to one of Claims 1 to 4, in which the said regulating device is disposed in an electronics space (39) between the outer end face of the pole piece (23, 43) and the device (10 to 16) which is to be controlled, characterised in that the annular gap (44) is open towards the electronics space (39) at least in the region of the transmitter element (31).

## Revendications

1. Electro-aimant (9) comprenant une armature mobile (26), du type plongeur, et une bobine fixe (22), essentiellement annulaire, et comportant les particularités suivantes :
a) une pièce polaire fixe (23) s'étend de l'une des faces frontales de la bobine (22) jusque dans la cavité de cette dernière,
b) l'armature-plongeur (26), mobile selon la direction axiale, s'étend de l'autre face frontale de la bobine (22) jusque dans la cavité de cette dernière,
c) un dispositif servant à régler la force d'attraction de l'armature mobile comprend un élément émetteur (31) qui mesure le flux magnétique,
caractérisé par les autres particularités suivantes :
d) une fente annulaire (44), disposée essentiellement suivant le même axe que l'électro-aimant (9), s'étend à travers toute la pièce polaire (23, 43), de sorte que cette dernière est divisée en deux parties de pièce polaire isolées magnétiquement l'une de l'autre,
e) l'élément émetteur (31) est disposé dans la fente annulaire (44) située entre les deux parties de pièce polaire (23, 43).

2. Electro-aimant suivant la revendication 1, caractérisé en ce qu'à son extrémité tournée vers l'armature mobile (26) du type plongeur, la fente annulaire (44) est fermée par un matériau (45) non conducteur sur le plan magnétique.

3. Electro-aimant suivant la revendication 1 ou 2, caractérisé en ce que la fente annulaire (44) a la forme d'une enveloppe cylindrique.

4. Electro-aimant suivant l'une des revendications 1 à 3, caractérisé en ce que, sur sa face frontale tournée vers la pièce polaire fixe (23/43), l'armature mobile (26) du type plongeur comporte un évidement annulaire en forme d'épaulement (46), la profondeur (t) de l'évidement ayant une valeur telle que la résistance magnétique dans la pièce polaire fixe (23/43) est au moins approximativement identique de part et d'autre de la fente annulaire (44), dans la mesure où l'entrefer de travail prend la valeur la plus faible possible.

5. Electro-aimant suivant l'une des revendications 1 à 4, dans lequel ledit dispositif de réglage est disposé entre la face frontale extérieure de la pièce polaire (23, 43) et le dispositif à commander (10 à 16), dans une chambre d'électronique (39), caractérisé en ce que la fente annulaire (44) est ouverte, au moins dans la zone de l'élément émetteur (31), vers cette chambre d'électronique (39).
